# FASCICULE DE BREVET EUROPEEN

(11) **EP 2 734 086 B1**
(45) Date de publication et mention de la délivrance du brevet: **06.04.2016**
(21) Numéro de dépôt: 12748742.9
(22) Date de dépôt: 18.07.2012
(51) Int. Cl.: A47G 9/02

(54) **LINGE DE MAISON POUR LIT DOUBLE**
HAUSHALTSWÄSCHE FÜR EIN DOPPELBETT
HOUSEHOLD LINEN FOR A DOUBLE BED

(30) Priorité: 18.07.2011 FR 1102229
(43) Date de publication de la demande: 28.05.2014
(73) Titulaire: Messina, Solange, 92300 Levallois-Perret (FR)
(72) Inventeur: Messina, Solange, 92300 Levallois-Perret (FR)
(74) Mandataire: Le Cacheux, Samuel L.R.
(86) Numéro de dépôt international: PCT/FR2012/051695
(87) Numéro de publication internationale: WO 2013/011237

(56) Documents cités:
- US-A- 2 730 728
- US-A1- 2003 121 100
- US-B1- 6 311 347
- US-B1- 6 341 396

## Description

La présente invention concerne le domaine technique du linge de maison et notamment le domaine du linge de lit. L'invention concerne plus particulièrement le domaine des draps de dessus, des couettes ou des couvertures destinées à recouvrir en partie au moins le ou les utilisateurs d'un lit double lorsqu'il y est installé.

Dans le domaine des lits doubles ou lit pour deux personnes, il est fréquent, lorsque les deux utilisateurs sont allongés côte à côte pour dormir, que l'un des utilisateurs souhaite être recouvert pour « avoir chaud » tandis que l'autre utilisateur souhaite être découvert parce qu'au contraire il a trop chaud. Or le linge pour lit double connu à ce jour ne permet pas de satisfaire de manière confortable et pratique ces besoins de conditions de sommeil a priori antagonistes. En effet avec les draps de dessus ou les couettes ou couvertures pour lit double connus, la seule solution possible consiste, pour la personne ne souhaitant pas être couverte, à placer au centre du lit la partie du linge qui lui correspond. Or, cette partie non utilisée forme alors, entre les deux dormeurs, un amas qui réduit la surface de couchage disponible et de ce fait nuit au confort des deux utilisateurs.

Il est donc apparu le besoin d'un nouveau type de linge pour lit double qui apporte une solution aux besoins de confort antagonistes de deux utilisateurs d'un même lit tout en ne présentant pas les inconvénients des linges connus à ce jour.

Afin d'atteindre cet objectif, l'invention concerne un linge de maison pour un lit deux places, linge comprenant deux panneaux allongés qui :
- sont liés au niveau d'au moins une région, dite de pied, destinée à se trouver au niveau du pied de lit,
- sont libres l'un par rapport à l'autre sur la majeur partie de leur longueur jusqu'à un bord de tête situé à l'opposée de la région de pied
- et se recouvrent en partie au niveau d'une région longitudinale médiane du linge, de sorte que la largeur du linge est inférieure à la somme de la largeur des deux panneaux, la région médiane s'étendant entre les régions de pied et les bords de tête,
caractérisé en ce que chaque zone de recouvrement de chaque panneau est séparée de la région de pied par une échancrure sensiblement transversale à un axe longitudinal médian du linge de maison.
La mise en oeuvre d'un tel linge permet à chacun des deux utilisateurs du lit double d'être couvert ou découvert indépendamment l'un de l'autre de sorte que l'un des utilisateurs peut être couvert partiellement ou totalement alors que l'autre est découvert partiellement ou totalement. Par ailleurs, l'indépendance des deux panneaux sur la majeure partie de leur longueur dans la région médiane du linge selon l'invention permet à l'utilisateur qui ne souhaite pas être recouvert de placer le panneau qui lui correspond au niveau du pied du lit. Ainsi, le panneau non utilisé ne forme pas un amas gênant et inconfortable sur le lit comme cela est le cas pour un linge de lit de deux personnes selon l'art antérieur. De plus, le fait que les panneaux présentent chacun une largeur supérieure à la moitié de la largeur totale du linge permet lorsque les deux utilisateurs sont couverts d'éviter, grâce à la zone de couvrement, une ouverture permettant un passage d'air. De même le fait que chaque panneau présente une largeur supérieure à la moitié de la largeur totale du linge permet à l'utilisateur, qui a choisi d'être recouvert alors que l'autre est découvert, d'être couvert, des deux côtés et sur le dessus, sur toute la longueur du panneau sans zone latérale de passage d'air ce qui contribue au confort d'utilisation du linge selon l'invention. Les panneaux indépendants permettent également un usage du linge, selon l'invention, sur un lit pour deux personnes mettant en oeuvre des matelas indépendants sur des sommiers également indépendants et articulés. En effet chaque panneau du linge selon l'invention peut alors suivre les mouvements de chaque sommier sans influer sur la configuration de l'autre panneau. De plus, la présence de l'échancrure augmente l'indépendance des panneaux du linge et contribue à l'esthétique générale du linge selon l'invention.

Selon une caractéristique de l'invention, les régions de pied des panneaux sont séparables et sont liées par des moyens d'assemblage démontables. Le caractère démontable du panneau de pied permet de faciliter le lavage et le pliage du linge selon l'invention. Les moyens d'assemblage des régions de pied peuvent être réalisés de toute manière appropriée et par exemple comprendre des bandes d'accrochage à crochets destinées à coopérer avec des bandes d'accrochage à bouclettes telle que commercialisés notamment sous la dénomination « Velcro ».

Toutefois, selon l'invention les régions de pieds des panneaux peuvent également former un panneau de pied unique ou une région d'un seul tenant de sorte que les panneaux allongés ne sont pas séparables.

Selon une caractéristique de l'invention, chaque zone de recouvrement présente une largeur, mesurée entre un bord longitudinal interne du panneau correspondant et le bord longitudinal interne de l'autre panneau, supérieure ou égale à 15 cm. Cette largeur des zones de recouvrement permet de garantir un bon recouvrement de l'utilisateur de part et d'autre sur sa longueur. Dans le cas d'un linge selon l'invention destiné à un lit double pour des bébés jumeaux chaque zone de recouvrement aura une largeur supérieure ou égale à 15 cm et par exemple comprise entre 15 cm et 20 cm. Dans le cas d'un linge selon l'invention destiné à un lit double pour adulte, la largeur de chaque zone de recouvrement sera de préférence supérieure ou égale à 30cm et, par exemple, comprise entre 30 cm et 50 cm. Bien entendu le linge de lit selon l'invention peut être réalisé sur mesure aux dimensions du lit sur lequel il est destiné à être mis en place et en fonction également de critères de confort déterminés par les utilisateurs.

Selon l'invention la longueur de chaque panneau mesurée entre le bord transversal de tête et le bord transversal de pied est adaptée à la longueur du lit à équiper. Dans le cas d'un linge selon l'invention pour un lit double pour adulte, la longueur de chaque panneau mesurée entre le bord transversal de tête et le bord transversal de pied peut être supérieure ou égale à 150 cm et de préférence supérieure ou égale à 200 cm pour offrir un meilleur confort.

Selon l'invention la largeur du linge mesurée entre les bords longitudinaux externes des panneaux est adaptée à la largeur du lit à équiper. Dans le cas d'un linge selon l'invention pour un lit double pour adulte, la largeur du linge mesurée entre les bords longitudinaux externes des panneaux peut être supérieure ou égale à 110 cm et, de préférence supérieure ou égale, à 120 cm, chaque panneau ayant une largeur, mesurée entre son bord longitudinal externe et son bord longitudinal interne, supérieure ou égale à 70 cm et, de préférence supérieure ou égale à 80 cm.

Selon une caractéristique de l'invention, les deux panneaux comprennent chacun des moyens de liaison démontables complémentaires situés au niveau de leur zone de recouvrement pour permettre de les solidariser ou désolidariser très facilement. Ces moyens de liaison démontables permettent de solidariser les panneaux lorsque les utilisateurs souhaitent être couverts en même temps. Ces moyens de liaison démontables facilitent également la préparation du lit et la mise en place du linge selon l'invention. Les moyens de liaison démontables contribuent également à l'esthétique générale du lit lorsqu'il n'est pas utilisé.

Selon une variante de cette caractéristique, les moyens de liaison démontables comprennent des liens souples textiles. La mise en oeuvre de tels liens textiles, à nouer, garantit le confort des utilisateurs du linge selon l'invention. Les moyens de liaison démontables peuvent également comprendre des lanières souples, boutons pression souples, ou toute autre accroche souple.

Selon une autre variante de cette caractéristique, le linge selon l'invention comprend des moyens de liaison démontables à proximité de l'extrémité de tête des panneaux. Le linge peut également comprendre de tels moyens de liaison démontables répartis le long de la zone de liaison.

Selon l'invention le linge de maison peut être de divers type comme par exemple simple drap, couverture, ou autre. Ainsi selon une forme de réalisation du linge de maison pour un lit deux places conforme à l'invention, chaque panneau forme une house dite de couette adaptée pour recevoir une couette, une couverture ou analogue pouvant être conforme pour tout ou partie au linge selon l'invention.

Selon une autre forme de réalisation de l'invention, chaque panneau est en partie au moins réalisé dans un textile ou un assemblage de textile épais de type couverture ou tissus matelassé.

Selon encore une autre forme de réalisation de l'invention, chaque panneau comprend une seule épaisseur de tissus.

Bien entendu les différentes caractéristiques, variantes et formes de réalisation de l'invention peuvent être associées les unes avec les autres selon diverses combinaisons telles qu'indiquées dans le cadre des revendications annexées.

Par ailleurs, diverses autres caractéristiques de l'invention ressortent de la description annexée effectuée en référence aux dessins qui illustrent des formes non limitatives de réalisation d'un linge de maison pour lit double conforme à l'invention.
- La figure 1 est une élévation en vue de dessus montrant les panneaux allongés constitutifs d'un linge de maison pour un lit deux places selon l'invention, séparés l'un de l'autre.
- La figure 2 est une élévation, en vue de dessus, montrant les deux panneaux de la figure 1 assemblés pour constituer un linge de maison pour un lit deux places conforme à l'invention.
- La figure 3 est une élévation, en vue de dessus, montrant le linge de maison illustré à la figure 2 adapté sur un lit deux places avec le panneau gauche rabattu vers la zone de pied de manière à découvrir un premier utilisateur du lit tandis que le panneau droit est en position de recouvrement du deuxième utilisateur.
- La figure 4 est une vue de côté à partir de la tête de lit de l'ensemble linge de maison conforme à l'invention dans le scénario de lit deux places illustré à la figure 3.
- La figure 5 est une élévation d'une autre forme de réalisation d'un linge de maison selon l'invention dont les deux panneaux allongés ne sont pas séparables au niveau du pied de lit.
- La figure 6 est une vue analogue à la figure 1 montrant une variante de housse de couette selon l'invention
Sur ces figures les éléments structurels ou fonctionnels communs possèdent les mêmes références alphanumériques.

Selon une première forme de réalisation plus particulièrement illustrée à la figure 1, le linge de lit, selon l'invention, désigné dans son ensemble par la référence 1, comprend deux panneaux 2 et 3 qui peuvent être complètement séparés l'un de l'autre.

Les deux panneaux 2, 3 sont sensiblement l'image l'un de l'autre par rapport à la ligne imaginaire D. Selon l'exemple illustré, les deux panneaux 2, 3 présentent une forme générale sensiblement identique et dans le cas présent rectangulaire. Cette forme des panneaux peut également être adaptée à la forme du lit. Chaque panneau 2, 3 possède une largeur lₚ, mesurée entre un bord longitudinal extérieur Be et un bord longitudinal intérieur Bi du panneau correspondant, qui sera de préférence supérieure ou égale à 80 cm dans le cas d'un linge destiné à un lit double pour adulte. De même, chaque panneau 2, 3 possède une longueur Lₚ (mesurée entre un bord transversal de tête Bt et un bord transversal de pied Bp) qui sera de préférence supérieure ou égale à 150 cm dans le cas d'un linge destiné à un lit double pour adulte.

En conditions normales d'utilisation, les panneaux 2, 3 sont destinés à être utilisé l'un avec l'autre en étant liés au niveau d'une région de pied Rp destinée à se trouver au niveau du pied de lit comme cela apparaîtra par la suite. À cet effet, chaque région de pied Rp d'un panneau 2 comprend des moyens 5 d'assemblage démontable destinés à coopérer avec les moyens 5 d'assemblage démontable de l'autre panneau 3. Ces moyens d'assemblage sont disposés en miroir d'un panneau à l'autre. Selon l'exemple illustré les moyens d'assemblage 5 comprennent des bandes accrochage à crochets 5₁ destinées à coopérer avec des bandes accrochage à bouclette 5₂ comme par exemple les bandes des deux types commercialisées sous la marque VELCRO^{®}. Les moyens d'assemblage 5 ainsi constitués permettent de solidariser et désolidariser facilement les panneaux tout en offrant une solidité d'assemblage.

Conformément à une caractéristique essentielle de l'invention, les panneaux 2, 3 sont conçus pour, lorsqu'ils sont assemblés, se recouvrir en partie au niveau d'une région Rc s'étendant à partir du bord intérieur Bi de chaque panneau et vers le bord extérieur Be. Les régions de recouvrement Rc superposées correspondent, comme le montre la figure 2, à une région longitudinale médiane Rm du linge 1 formé par l'assemblage des deux panneaux 2, 3. La région longitudinale médiane Rm et donc les régions de recouvrement Rc possèdent une largeur I_{R} ,mesurées entre les deux bords intérieurs Bᵢ des panneaux 2, 3, qui est , de préférence, supérieure ou égale à 15 cm voire 30 cm dans le cas d'un linge pour lit double d'adultes. Le linge de maison pour un lit deux places selon l'invention possède alors une largeur I_{L} inférieure à la somme des largeurs Iₚ des panneaux 2, 3. Dans le cas d'un lit double pour adulte, la largeur I_{L}, mesurée entre les deux bords longitudinaux externes Be des panneaux 2, 3, est, de préférence, supérieure ou égale à 120 cm. Dans le cas d'un lit double de 160 cm la largeur I_{L} pourra être supérieure ou égale 230 cm de manière à offrir un bon confort aux utilisateurs du lit et une esthétique satisfaisante au lit non utilisé.

Le linge de maison 1 formé des deux panneaux 2, 3 est destiné à être mis en place sur un lit de deux personnes de la manière suivante. Le linge de maison 1 est placé, comme le montre la figure 3, sur le lit 10 de manière à ce que la région de pied des panneaux soit située au niveau du pied du lit en étant par exemple repliée sous le ou les matelas 11. Dans la mesure, où les panneaux sont libres l'un par rapport à l'autre sur la majeure partie de leur longueur entre la région de pied Rp et une région de tête Rt (soit entre la région de pied Rp et leur bord de tête Bt), l'un des deux utilisateurs du lit peut être recouvert tandis que l'autre utilisateur est découvert comme le montre la figure 3. De plus, dans la mesure où chaque panneau 2, 3 possède une largeur Iₚ supérieure à la moitié de la largeur du linge 1 ou d'un drap tel qu'habituellement utilisé, l'utilisateur est largement recouvert, par le panneau 3, sur ses deux côtés comme le montre la figure 4. Ainsi, il n'existe pas d'entrée latérale d'air froid ce qui garantit un grand confort à l'utilisateur recouvert. Il doit de plus être remarqué que chaque panneau possède de préférence une largeur suffisante pour retomber le long du bord extérieur correspondant du lit de manière à offrir un bon confort et garantir une bonne esthétique au lit non utilisé.

Afin de permettre à chaque utilisateur d'être recouvert ou découvert indifféremment sans devoir changer l'orientation du linge de maison 1 selon l'invention, chaque panneau 2, 3 comprend une échancrure 15 sensiblement transversale à l'axe longitudinal médian M qui s'étend à partir du bord intérieur Bi du panneau correspondant et sépare ainsi la zone de recouvrement Rc correspondante de la région de pied Rp. Chaque échancrure 15 contribue ainsi à l'indépendance des zones de recouvrement Rc. L'échancrure peut être une simple fente. Toutefois afin de garantir un bon aspect esthétique au linge l'échancrure possède une forme en U avec des bords éloignés de quelques centimètres. Les dimensions du linge de maison conforme à l'invention seront alors de préférence déterminées en fonction de la taille du lit et de son matelas de manière que l'encoche 15 se positionne juste au niveau de l'arrête du matelas. Il est à noter que la taille du lit et de son matelas influent également sur les dimensions du linge de lit selon l'invention, notamment sur les largeurs de rabat ou de retombée de manière à offrir un bon confort aux utilisateurs et une esthétique satisfaisante lorsque le lit n'est pas utilisé.

Selon une variante de réalisation visant à permettre au linge de maison de se comporter comme un ensemble d'une seule pièce, les deux panneaux 2, 3 comprennent des moyens de liaison démontable complémentaires 16 situés au niveau de la zone de recouvrement des panneaux. Selon l'exemple illustré les moyens de liaison 16, sont formés par une paire de liens souples 17 permettant de solidariser les panneaux de manière temporaire par liage, nouage ou autre. La mise en oeuvre de liens souples présente l'avantage d'éviter tout inconfort en cas de contact entre l'utilisateur du linge 1 et l'ensemble des liens présents sur la zone de recouvrement. De préférence, les panneaux 2,3 comprennent des moyens de liaison démontable 16 au niveau de leur bord de tête Bt ou à proximité de leur région de tête. Chaque panneau peut également comprendre plusieurs liens repartis le long du bord de la zone de recouvrement.

Selon l'invention chaque panneau peut former un drap ne présentant qu'une seule épaisseur de tissus. Chaque panneau peut également former une couverture ou analogue telle que par exemple un textile matelassé comprenant plusieurs épaisseurs liées par des lignes de couture au tout autre type de moyen d'assemblage. Chaque panneau peut également former une housse ou enveloppe destinée à recevoir une couverture ou une couette.

Selon l'exemple décrit en relation avec les figures 1 à 4, le linge de maison 1 selon l'invention est formé par les panneaux 2, 3 qui peuvent être désolidarisés ou séparés l'un de l'autre. Toutefois un tel mode de réalisation n'est pas strictement nécessaire à la formation d'un linge de maison selon l'invention. Ainsi, la figure 5 montre une autre forme de réalisation d'un linge de maison 1 selon l'invention dont les régions de pied des panneaux 2, 3 forment un panneau de pied Pp unique de sorte que les panneaux 2, 3 ne sont pas séparables au niveau des pieds.

La figure 6 illustre une variante d'un linge de maison selon l'invention dont chacun des panneaux 2 et 3 forment chacun une housse de couette. Selon cette variante les deux panneaux 2, 3 comprennent chacun au-delà de la région de pieds Rp et à l'opposé du bord de tête Bt, une extension E qui est séparée de la région de pied par une échancrure interne 20 et par une échancrure externe 21. Les extensions E permettent de donner plus de longueur au linge pour les lits de grandes tailles. De plus, dans le cas de lits articulés les extensions permettent de former un tombé qui dissimule la mécanique du lit lorsque les pieds sont relevés. Par ailleurs, les extensions E présentent des dimensions inférieures ou égales à celles de la région de pieds correspondante de sorte que si les extensions ne sont pas utilisées elles peuvent être rentrées ou retournées à l'intérieur de la région de pied. Les échancrures 20 et 21 assurent alors la tenue de cette position repliée.

Par ailleurs, selon les exemples décrits précédemment les panneaux séparables sont utilisés ensemble. Toutefois, il doit être noté que chaque panneau peut être utilisé seul sur un lit une personne.

Bien entendu, diverses autres modifications peuvent être apportées au linge de maison selon l'invention dans le cadre des revendications annexées.

## Revendications

1. Linge de maison pour un lit deux places comprenant deux panneaux allongés (2,3) qui :
- sont liés au niveau d'au moins une région dite de pied, (Rp) destinée à se trouver au niveau du pied de lit,
- sont libres l'un par rapport à l'autre sur la majeur partie de leur longueur jusqu'à un bord de tête (Bt) situé à l'opposée de la région de pied (Rp)
- et se recouvrent en partie au niveau d'une région longitudinale médiane (Rm) du linge, de sorte que la largeur du linge (lₗ) est inférieure à la somme des largeurs (lₚ) des deux panneaux (2,3), la région médiane s'étendant entre la région de pied (Rp) et les bords de tête (Bt).
**caractérisé en ce que** chaque zone de recouvrement (Rc) de chaque panneau (2,3) est séparée de la région de pied par une échancrure (15) sensiblement transversale à un axe longitudinal médian (M) du linge de maison.

2. Linge de maison pour un lit deux places selon la revendication 1, **caractérisé en ce que** les régions de pied (Rp) des panneaux (2,3) sont séparables et sont liées par des moyens (5) d'assemblage démontable.

3. Linge de maison pour un lit deux places selon la revendication 2, **caractérisé en ce que** les moyens d'assemblage comprennent des bandes d'accrochage à crochets (5₁) destinées à coopérer avec des bandes d'accrochage à bouclettes (5₂).

4. Linge de maison pour un lit deux places selon la revendication 1, **caractérisé en ce que** les régions de pieds (Rp) des panneaux forment un panneau de pied unique (Pp) de sorte que les panneaux allongés (2,3) ne sont pas séparables.

5. Linge de maison pour un lit deux places selon l'une des revendications précédentes, **caractérisé en ce que** chaque zone de recouvrement (Rc) présente une largeur (l_{R}), mesurée entre un bord longitudinal interne (Bi) du panneau correspondant et le bord longitudinal interne (Bi) de l'autre panneau, supérieure ou égale à 15 cm.

6. Linge de maison pour un lit deux places selon l'une des revendications précédentes, **caractérisé en ce que** la longueur (Lₚ) de chaque panneau mesurée entre le bord transversal de tête (Bt) et le bord transversal de pied (Bp) est supérieure ou égale à 150 cm.

7. Linge de maison pour un lit deux place selon l'une des revendications précédentes, **caractérisé en ce que** la largeur du linge (l_{L}) mesurée entre les bords longitudinaux externes (Be) des panneaux (2,3) est supérieure ou égale à 120 cm, chaque panneau (2,3)ayant une largeur (lₚ), mesurée entre son bord longitudinal externe (Be) et son bord longitudinal interne (Bi), supérieure ou égale à 80 cm.

8. Linge de maison pour un lit deux places selon l'une des revendications précédentes, **caractérisé en ce que** les deux panneaux (2,3) comprennent chacun des moyens (16) de liaison démontables complémentaires situés au niveau de la zone de recouvrement (Rc) pour les solidariser.

9. Linge de maison pour un lit deux places selon la revendication 8, **caractérisé en ce que** les moyens de liaison démontables (16) comprennent des liens souples textiles (17)

10. Linge de maison pour un lit deux places selon la revendication 8 ou 9, **caractérisé en ce qu'**il comprend des moyens de liaison démontables (17) à proximité de l'extrémité de tête des panneaux.

11. Linge de maison pour un lit deux places selon l'une des revendications précédentes, **caractérisé en ce que** chaque panneau (2,3) forme une house dite de couette adaptée pour recevoir une couette, une couverture ou analogue.

12. Linge de maison pour un lit deux places selon la revendication 11, **caractérisé en ce que** les deux panneaux (2, 3) comprennent chacun au-delà de la région de pieds (Rp) et à l'opposé du bord de tête (Bt), une extension E qui est séparée de la région de pied (Rp) par une échancrure interne 20 et par une échancrure externe 21.

13. Linge de maison pour un lit deux places selon la revendication 12, **caractérisé en ce que** les extensions (E) présentent des dimensions inférieures ou égales à celles de la région de pieds correspondante.

14. Linge de maison pour un lit deux places selon l'une des revendications 1 à 10, **caractérisé en ce que** chaque panneau (2,3) est en partie au moins réalisé dans un textile ou un assemblage de textile épais de type couverture ou tissus matelassé.

15. Linge de maison selon l'une des revendications 1 à 11, **caractérisé en ce que** chaque panneau (2,3) comprend une seule épaisseur de tissus.

## Patentansprüche

1. Haushaltswäsche für ein Doppelbett, umfassend zwei längliche Module (2, 3), die:
- auf Höhe von mindestens einem Fußbereich (Rp) verbunden sind, der dazu bestimmt ist, sich auf Höhe des Fußendes des Betts zu befinden,
- auf dem Großteil ihrer Länge bis zu einem Kopfrand (Bt) zueinander frei sind, der sich gegenüber dem Fußbereich (Rp) befindet,
- und sich auf Höhe eines längs verlaufenden Mittelbereichs (Rm) der Wäsche teilweise überlappen, so dass die Breite der Wäsche (lₗ) geringer ist als die Summe der Breiten (lₚ) der zwei Module (2, 3), wobei sich der Mittelbereich zwischen dem Fußbereich (Rp) und den Kopfrändern (Bt) erstreckt,
**dadurch gekennzeichnet, dass** jeder Überlappungsbereich (Rc) von jedem Modul (2, 3) vom Fußbereich durch einen Einschnitt (15) getrennt ist, der im Wesentlichen quer zu einer längs verlaufenden Mittelachse (M) der Haushaltswäsche verläuft.

2. Haushaltswäsche für ein Doppelbett nach Anspruch 1, **dadurch gekennzeichnet, dass** die Fußbereiche (Rp) der Module (2, 3) trennbar sind und durch lösbare Verbindungsmittel (5) verbunden sind.

3. Haushaltswäsche für ein Doppelbett nach Anspruch 2, **dadurch gekennzeichnet, dass** die Verbindungsmittel Klettbänder mit Widerhaken (5₁) umfassen, die dazu bestimmt sind, mit Klettbändern mit Schlaufen (5₂) zusammenzuwirken.

4. Haushaltswäsche für ein Doppelbett nach Anspruch 1, **dadurch gekennzeichnet, dass** die Fußbereiche (Rp) der Module ein einzelnes Fußmodul (Pp) bilden, so dass die länglichen Module (2, 3) nicht trennbar sind.

5. Haushaltswäsche für ein Doppelbett nach einem der vorhergehenden Ansprüche, **dadurch gekennzeichnet, dass** jeder Überlappungsbereich (Rc) eine Breite (l_{R}) aufweist, die zwischen einem längs verlaufenden Innenrand (Bi) des entsprechenden Moduls und dem längs verlaufenden Innenrand (Bi) des anderen Moduls gemessen wird, die größer oder gleich 15 cm ist.

6. Haushaltswäsche für ein Doppelbett nach einem der vorhergehenden Ansprüche, **dadurch gekennzeichnet, dass** die Länge (Lₚ) von jedem Modul, die zwischen dem quer verlaufenden Kopfrand (Bt) und dem quer verlaufenden Fußrand (Bp) gemessen wird, größer oder gleich 150 cm ist.

7. Haushaltswäsche für ein Doppelbett nach einem der vorhergehenden Ansprüche, **dadurch gekennzeichnet, dass** die Breite der Wäsche (l_{L}), die zwischen den längs verlaufenden Außenrändern (Be) der Module (2, 3) gemessen wird, größer oder gleich 120 cm ist, wobei jedes Modul (2, 3) eine Breite (lₚ) aufweist, die zwischen seinem längs verlaufenden Außenrand (Be) und seinem längs verlaufenden Innenrand (Bi) gemessen wird, die größer oder gleich 80 cm ist.

8. Haushaltswäsche für ein Doppelbett nach einem der vorhergehenden Ansprüche, **dadurch gekennzeichnet, dass** die zwei Module (2, 3) jeweils zusätzliche lösbare Verbindungsmittel (16) umfassen, die sich auf Höhe des Überlappungsbereichs (Rc) befinden, um sie fest miteinander zu verbinden.

9. Haushaltswäsche für ein Doppelbett nach Anspruch 8, **dadurch gekennzeichnet, dass** die lösbaren Verbindungsmittel (16) elastische Textilverbindungen (17) umfassen.

10. Haushaltswäsche für ein Doppelbett nach Anspruch 8 oder 9, **dadurch gekennzeichnet, dass** sie lösbare Verbindungsmittel (17) in der Nähe des Kopfendes der Module umfasst.

11. Haushaltswäsche für ein Doppelbett nach einem der vorhergehenden Ansprüche, **dadurch gekennzeichnet, dass** jedes Modul (2, 3) einen Bettbezug bildet, der angepasst ist, um eine Bettdecke, Decke oder Ähnliches aufzunehmen.

12. Haushaltswäsche für ein Doppelbett nach Anspruch 11, **dadurch gekennzeichnet, dass** die zwei Module (2, 3) jeweils jenseits des Fußbereichs (Rp) und gegenüber dem Kopfrand (Bt) eine Verlängerung E umfassen, die vom Fußbereich (Rp) durch einen inneren Einschnitt 20 und durch einen äußeren Einschnitt 21 getrennt ist.

13. Haushaltswäsche für ein Doppelbett nach Anspruch 12, **dadurch gekennzeichnet, dass** die Verlängerungen (E) Abmessungen aufweisen, die kleiner oder gleich sind wie jene des entsprechenden Fußbereichs.

14. Haushaltswäsche für ein Doppelbett nach einem der Ansprüche 1 bis 10, **dadurch gekennzeichnet, dass** jedes Modul (2, 3) mindestens teilweise in einem Textil oder einem dicken Textilverbund des Typs Decke oder Steppgewebe ausgeführt ist.

15. Haushaltswäsche nach einem der Ansprüche 1 bis 11, **dadurch gekennzeichnet, dass** jedes Modul (2, 3) eine einzelne Gewebedicke umfasst.

## Claims

1. Household linen for a double bed with two elongated panels (2.3) that:
- are linked in at least one region, called the foot, (Rp) intended to be located at the foot end of the bed,
- are free relative to each other on the major portion of their length up to a head edge (Bt) located opposite the foot region (Rp)
- and partly overlap at a central longitudinal region (Rm) of the linen, so that the width (lₗ) of the linen is less than the sum of the width (lp) of the two panels(2,3), the middle region extending between the foot region (Rp) and the head edges (Bt),
**characterized in that** each overlapping region (Rc) of each panel (2,3) is separated from the foot region by a cut-out (15) substantially transverse to a longitudinal axis (M) of the household linen.

2. Household linen for a double bed according to claim 1, **characterized in that** the foot region (Rp) of the panels (2,3) are separable and are connected by detachable connecting means (5).

3. Household linen for a double bed according to claim 2, **characterized in that** the detachable connecting means comprise stringers hook (5₁) for cooperation with fastener stringers loop (5₂).

4. Household linen for a double bed according to claim 1, **characterized in that** the foot region (Rp) of the panels form a single foot panel (Pp), so that the elongate panels (2,3) are not separable.

5. Household linen for a double bed according to one of the preceding claims, **characterized in that** each overlapping region (Rc) has a width (W_{R}), measured from an inner longitudinal edge (Bi) of the corresponding panel and the inner longitudinal edge (Bi) of the other panel, greater than or equal to 15 cm.

6. Household linen for a double bed according to any of the preceding claims, **characterized in that** the length (Lₚ) of each panel measured from the transverse head edge (Bt) and the transverse foot edge (Bp) is greater than or equal to 150 cm.

7. Household linen for a double spot according to one of the preceding claims, **characterized in that** the width of the linen (Lₗ) measured between the outer longitudinal edges (Be) of the panels (2,3) is greater than or equal to 120 cm, each panel (2,3) having a width (lₚ), measured from the outer longitudinal edge (Be) and its inner longitudinal edge (Bi), greater than or equal to 80 cm.

8. Household linen for a double bed according to any of the preceding claims, **characterized in that** the two panels (2,3) each comprise complementary demountable joining means (16) located at the overlapping region (Rc) for joining them.

9. Household linen for a double bed according to claim 8, **characterized in that** the demountable joining means (16) comprise flexible fabric links (17)

10. Household linen for a double bed according to claim 8 or 9, **characterized in that** it comprises demountable joining means (17) near the head end of the panels.

11. Household linen for a double bed according to any of the preceding claims, **characterized in that** each panel (2,3) form a so-called bag for a feather bed adapted to receive a feather bed, blanket or the like.

12. Household linen for a double bed according to claim 11, **characterized in that** the two panels (2, 3) each comprise beyond the foot region (Rp) and the opposite to the head edge (Bt), an extension E which is separated from the foot region (Rp) by an inner cut-out (20) and an outer cut-out (21).

13. Household linen for a double bed according to claim 12, **characterized in that** the extensions (E) have dimensions less than or equal to those of the corresponding foot region.

14. Household linen for a double bed according to one of claims 1 to 10, **characterized in that** each panel (2,3) is at least partly made of a textile or an assembly of thick textile, blanket type or padded fabrics.

15. Household linen according to one of claims 1 to 11, **characterized in that** each panel (2,3) comprises a single a single thickness of fabric.
